# EUROPÄISCHE PATENTSCHRIFT

(11) **EP 0 227 939 B1**
(45) Veröffentlichungstag und Bekanntmachung des Hinweises auf die Patenterteilung: **11.04.1990**
(21) Anmeldenummer: 86116158.6
(22) Anmeldetag: 21.11.1986
(51) Int. Cl.: A63C 7/10

(54) **Skibremse**
Ski-brake
Frein pour ski

(30) Priorität: 24.12.1985 AT 3752/85; 04.07.1986 AT 1811/86
(43) Veröffentlichungstag der Anmeldung: 08.07.1987
(62) Teilanmeldung aus: 89111077.7
(73) Patentinhaber: TMC CORPORATION, CH-6340 Baar/Zug (CH)
(72) Erfinder: Leichtfried, Friedrich, A-2514 Traiskrichen (AT); Erdei, Roland, Ing., A-2486 Pottendorf (AT); Luschnig, Franz, A-2514 Traiskirchen (AT)
(74) Vertreter: Szász, Tibor, Dipl.-Ing.

(56) Entgegenhaltungen:
- FR-A- 2 430 244
- FR-A- 2 501 051
- FR-A- 2 502 965
- FR-A- 2 508 325
- FR-A- 2 512 682

## Beschreibung

Die Erfindung bezieht sich auf eine Skibremse, wie sie im ersten Teil des Patentanspruches 1 angegeben ist.

Eine derartige Skibremse ist in der FR-A 2 430 244 in den Figuren 5 bis 8 bereits dargestellt und im Kontext beschrieben. Bei dieser Skibremse befinden sich auf der Schwenkachse für das Pedal zwei Schenkelfedern, welche das Pedal nach oben schwenken und damit die beiden Bremsdorne in die Bremsstellung bringen. Die beiden Federn wirken daher nur über ein im Pedal gelagertes Gelenk auf den Bremsbügel, der seinerseits mit seinen beiden Abkröpfungen in den Längsschlitzen in den Längsseitenwänden des Gehäuses schwenkbar und verschiebbar gelagert ist.

Die Erfindung stellt sich die Aufgabe, die Anordnung der bakannten Federn zu verbessern und eine Lösung anzugeben, durch die ein unmittelbarer Angriff der Federn an dem Bremsbügel bzw. an den beiden Bremsdornen ermöglicht wird.

Ausgehend von einer Skibremse gemäß dem ersten Teil des Anspruches 1 wird diese Aufgabe erfindungsgemäß durch die Merkmale des zweiten Teiles dieses Anspruches gelöst. Dadurch, daß die gesamte Federkraft unmittelbar auf die beiden Bremsdorne bzw. auf den Bremsbügel in deren bzw. dessen mittleren Bereich übertragen wird, können die beiden Schraubenfedern, die auch zum Verschwenken der Bremsschaufeln in die Bremsstellung dienen, schwächer dimensioniert werden. Außerdem ist eine gegen Witterungseinflüsse geschützte Unterbringung der Federn möglich.

Die Maßnahme des Anspruches 2 bringt den Vorteil mit sich, daß bei einem in der Bremsstellung befindlichen Bremsbügel der auf die Bremsschaufeln vom Schnee ausgeübte Druck unmittelbar in das am Ski befestigte Gehäuse geleitet wird und nicht die Federn belastet.

Die Maßnahme des Anspruches 3 ermöglicht es, daß die Bremsschaufeln während der Fahrt innerhalb der beiden Seiten des Ski zu liegen kommen und daher die Fahrt auch dann nicht behindern, wenn Steine oder Äste aus der Piste herausragen.

Durch den Gegenstand des Anspruches 4 wird der Verschleiß der Längsschlitze herabgesetzt, da die Gleitsteine über größere Auflageflächen verfügen, als die nur mit Linienberührung aufliegenden Abschnitte der beiden Bremsdorne.

Durch die Merkmale des Anspruches 5 wird die Steuerung für das Einschwenken der Bremsdorne oberhalb der Skioberseite besonders wirkungsvoll.

Der Gegenstand des Anspruches 6 verhindert, daß sich das Ende der Feder durch die Schwenkbewegung des Bremsdornes abnützt.

Schließlich dienen die Merkmale des Anspruches 7 zur Sicherung der Schwenkbewegung der beiden Bremsdorne.

In der Zeichnung sind beispielsweise Ausführungsformen der erfindungsgemäßen Skibremse rein schematisch dargestellt. Fig.1 1 iet gin schnitt nach der Linie I-I in Fig. 2 durch eine in Bremsstellung befindliche Skibremse und Fig. 2 eine Draufsicht auf dieselbe. Dabei ist in der unteren Hälfte von Fig. 2 eine Variante in Draufsicht wiedergegeben. Fig. 3 ist eine teilweise geschnittene Seitenansicht eines dritten Ausführungsbeispieles. In Fig. 4 ist eine vierte in Bremsstellung befindliche Ausführungsform im Schnitt nach der Linie IV-IV in Fig. 5 und in Fig. 5 eine Draufsicht auf diese Ausführungsform dargestellt. Die Fig. 6 und 7 zeigen die gleiche Ausführungsform in der Fahrtstellung im Schnitt nach der Linie VI-VI in Fig. 7 bzw. in teilweise nach der Linie VII-VII in Fig. 6 geschnittener Draufsicht.

In den Fig. 1 und 2 ist die Skibremse in ihrer Gesamtheit mit 1 bezeichnet. Sie besitzt ein als Grundplatte dienendes Gehäuse 2, das auf der Skioberseite mittels nicht dargestellter Schrauben befestigt ist. Selbstverständlich kann das Gehäuse 2 von einem Skibindungsteil niedergehalten, in diesen integriert, an einem Skibindungsteil geführt oder an der Skioberseite auch angeklebt sein. Die Breite des Gehäuses 2 entspricht zumindest angenähert der Breite des Ski, der in der Zeichnung nicht dargestellt ist. Im Gehäuse 2 ist ein Pedal 3 auf einer Achse 4 schwenkbar gelagert. Am freien Ende des Pedals 3 ist ein mehrfach gekröpfter Bremsbügel 5 mit seinem Mittelabschnitt 5a angelenkt. Zwei zum Mittelabschnitt 5a parallele Abschnitte 5c des Bremsbügels 5, welche mit dem Mittelabschnitt über zwei Abschnitte 5b verbunden sind und als Schwenkachse des Bremsbügels 5 dienen, sind in Lagerteilen 6 gelagert, die im Gehäuse 2 zwischen zwei Führungen 2a und 2b verschiebbar gelagert und nach Art von Gleitsteinen ausgebildet sind. Jeder Lagerteil 6 besitzt auf der der Achse 4 abgewendeten Seite einen Fortsatz 6a, welcher zur Lagerung einer als Schraubendruckfeder ausgestalteten Feder 7 dient, deren anderes Ende in einer Ausnehmung im Gehäuse 2 untergebracht ist, welche sich zwischen den beiden Führungen 2a und 2b befindet.

An jeden Abschnitt 5c des Bremsbügels 5 schließt sich ein Abschnitt 5d an; der parallel zur vertikalen Längsmittelebene der Skibremse 1 verläuft und an seinem freien Ende eine Bremsschaufel 8 trägt. Selbstverständlich sind in den beiden vertikalen Längsseitenwänden des Gehäuses 2 Längsschlitze 2c ausgespart, welche von den Abschnitten 5c des Bremsbügels 5 durchsetzt werden.

In der Bremsstellung befindet sich die Skibremse 1 in der in den Fig. 1 und 2 dargestellten Lage. Wird jedoch das Pedal 3 vom Fuß des Skiläufers niedergetreten, so bewegen sich die beiden Lagerteile 6 zwischen den Führungen 2A und 2b gegen die Kraft der Federn 7 von der Schwenkachse 4 weg. Gleichzeitig wird der Bremsbügel 5 in Fig. 1 entgegen dem Uhrzeigersinn so lange verschwenkt, bis sich der vom Pedal 3 und vom Bremsbügel 5 gebildete Kniehebel knapp oberhalb der Strecklage befindet. Die beiden Bremsschaufeln 8 verlaufen in dieser Lage etwa parallel zum Gehäuse 2, befinden sich jedoch in Draufsicht außerhalb des Umrisses desselben.

In der unteren Hälfte von Fig. 2 ist eine Variante der Skibremse 1' dargestellt, welche sich von der ersten Ausführungsform lediglich dadurch unterscheidet, daß auf jeder Seite der vertikalen Längsmittelebene der Skibremse anstelle einer Druckfeder eine als Zugfeder ausgebildete Feder 7' vorgesehen ist, welche einerseits am Abschnitt 5c des Bremsbügels 5 und anderseits an einem Bolzen 9 angelenkt ist, der das Gehäuse 2 parallel zur Gehäuseunterseite in Querrichtung durchsetzt.

Eine weitere Ausführungsform einer Skibremse 1" zeigt Fig. 3. Diese Skibremse 1" unterscheidet sich von den bisher beschriebenen dadurch, daß die Längsschlitze 2'c in den Längsseitenwänden des Gehäuses 2' abgewinkelt ausgebildet sind, wobei derjenige Abschnitt 2'd des Führungsschlitzes, in dem der Abschnitt 5c des Bremsbügels 5 sich in der Bremsstellung der Bremsschaufel 8 befindet, nahezu bis an die Oberseite des Gehäuses 2' reicht und mit dem parallel zur Gehäuseunterseite verlaufende Abschnitt des Längsschlitzes 2'c einen stumpfen Winkel einschließt.

Durch die zuletzt behandelte Ausführung wird erreicht, daß der bei in Bremsstellung befindlicher Bremsschaufel 8 von der Seite der Achse 4 her auf die Bremsschaufel vom Schnee ausgeübte Druck unmittelbar in das Gehäuse 2' geleitet wird und nicht die hier nicht dargestellten Federn belastet.

Bei den bisher behandelten Ausführungsbeispielen von Skibremsen befinden sich die beiden Bremsschaufeln 8 in der Fahrtstellung zwar über der Skioberseite, jedoch außerhalb des Umrisses des in Draufsicht betrachteten Ski, was gewisse Nachteile mit sich bringt, zumal ein Hängenbleiben der Skibremse an einem vorstehenden Ast oder Stein nicht ausgeschlossen ist. Anders liegen die Verhältnisse bei der in den Fig. 4-7 dargestellten Ausführungsform der Skibremse 1'".

Auch bei dieser Skibremse 1 "' ist eine Gehäuse 2" vorgesehen, in dem ein Pedal 3' auf einer Achse 4 gelagert ist. Im Gegensatz zu den bisher behandelten Ausführungsformen ist bei dieser Ausführung der Bremsbügel in zwei spiegelbildlich gleiche Bremsdorne 5' geteilt. Weiters besitzt das Pedal 3' an seinem freien Ende keine zylindrische Abbiegung bzw. zylindrische Bohrung, sondern eine Ausnehmung 3'b, welche an ihren beiden Enden zwar einen kreisförmigen Querschnitt hat, jedoch zur Längsmittelebene des Pedals 3' hin sich in der horizontalen Längsmittelebene etwa kegelförmig erweitert, so daß ein Verschwenken der Endabschnitte 5'a der beiden Bremsdorne 5' um den Punkt 3'c möglich ist. Weiters sind die die Schwenkachse des Bremsbügels 5' bildenden Abschnitte 5'c der beiden Bremsdorne 5' in Aufnahmebohrungen 6'c in den verschiebbaren Lagerteilen 6' ·gelagert, welche sich nach außen trichterförmig erweitern, so daß auch hier ein Verschwenken der Abschnitte 5'c um einen vorgegebenen Winkel in einer Parallelebene zur Skioberseite möglich ist. Ein anderer Unterschied gegenüber den bisher beschriebenen Ausführungen ist darin gelegen, daß mit dem Gehäuse 2" ein Anschlagkörper 12 einstückig ausgebildet ist. Dieser besitzt auf jeder Seite der vertikalen Längsmittelebene eine Schulter 12a, mit der der Abschnitt 5'c des zugehörigen Bremsdornes 5' in Berührung kommt, bevor die Strecklage des vom Pedal 3' und den beiden Bremsdornen 5' gebildeten Kniehebelsystems erreicht ist.

Da die Abstützfläche des Abschnittes 5'a jedes Bremsdornes 5' sich in der Nähe der Seitenwand des Pedals 3 befindet, die Auflagestellen der Abschnitte 5'c an den Schultern 12a des Anschlagkörpers 12 hingegen in der Nähe der vertikalen Längsmittelebene der Skibremse 1^{1v} liegen, findet ein Verschwenken jedes Bremsdornes 5' um den Punkt 3'c statt, wenn das aus dem Pedal 3' und den Bremsdornen 5' gebildete Kniehebelsystem in seine Strecklage gedrückt wird. Gleichzeitig wandert der Abschnitt 5'a nach außen, bis die in Fig. 7 dargestellte Lage erreicht ist, in der sich die an die Endabschnitte 5'a' anschließenden Abbiegungen an die Längsseitenwände des Gehäuses 2" anlegen. Um dabei ein seitliches Abgleiten der Abschnitte 5'c von den Schultern 12a des Anschlagkörpers 12 zu verhindern, sind vertikale Bolzen 11 an Armen 10 angeordnet, die sich von den Lagerteiten 6' zur vertikalen Längsmittelebene hin erstrecken.

Beim Niederdrücken des Kniehebelsystems werden also die beiden Bremsdorne 5' in einer Parallelebene zur Skioberseite verschwenkt. Dabei kommen die beiden Bremsschaufeln, welche an den Abschnitten 5'd der Bremsdorne 5' befestigt sind, auf der Oberseite des Ski zu liegen (s. Fig. 7). Da die beiden Bremsdorne 5' aus Federstahldraht bestehen, werden sie, wenn sie in die Strecklage des Kniehebelsystems gebracht werden, etwas gespannt, was ihre Rückkehr in die Bremslage erleichtert. Da, wie bereits ausgeführt wurde, die Bremsschaufeln sich in der Fahrtstellung innerhalb der beiden Seitenflächen des Ski befinden, ist die Gefahr eines Hängenbleibens der Bremsschaufeln bzw. der diese tragenden Abschnitte 5'd an einem Hindernis gebannt.

Verläßt der Skiläufer mit seinem Skischuh die Bindung, so gelangen das Pedal 3' und die beiden Bremsdorne 5'd unter dem Einfluß der beiden Federn 7 in die in den Fig. 4 und 5 dargestellte Bremslage, in der die an den Abschnitten 5'd befestigten Bremsschaufeln über die Unterseite des Ski nach unten ragen und mit derselben einen spitzen Winkel einschließen.

Die Erfindung ist nicht an die in der Zeichnung dargestellten und im vorstehenden beschriebenen Ausführungsformen gebunden. Vielmehr sind verschiedene Abänderungen derselben möglich, ohne den Rahmen der Erfindung zu verlassen. Beispielsweise können bei der Ausgestaltung nach Fig. 3 nach Bedarf wahlweise Druck- oder Zugfedern eingesetzt werden.

## Patentansprüche

1. Skibremse (1-1"') mit einem auf einem Ski zu befestigenden, nach oben offenen Gehäuse (2-2"), in dem auf einer im rechten Winkel zur Längsachse der Skibremse (1-1 "') verlaufenden Achse (4) ein Pedal (3,3') schwenkbar gelagert ist, an welch' letzterem ein mehrfach gekröpfter Drahtbremsbügel (5) oder zwei gekröpfte Bremsdorne (5') mit einem seiner bzw. je einem ihrer Abschnitte angelenkt ist bzw. sind, wobei im Gehäuse (2, 2") zwei Federn (7, 7') vorgesehen sind, durch welche der Bremsbügel (5) bzw. die beiden Bremsdorne (5') in die Bremsstellung bringbar ist bzw. sind, wobei in den Länsseitenwänden des Gehäuse (2-2") Längsschlitze (2c-2"c) zur gleitbeweglichen Führung der als Schwenkachsen dienenden Abschnitte (5, 5'c) des Bremsbügels (5) bzw. der Bremsdorne (5') ausgespart sind, dadurch gekennzeichnet, daß als Federn Schraubenfedern (7, 7') vorgesehen sind, welche am Bügel (5) an den zum Mittelabschnitt (5a) parallelen Abschnitten (5c) bzw. an den beiden Bremsdornen (5') an den zur Achse (4) des Pedals (3, 3') parallelen Abschnitten (5'c) unmittelbar angreifen, die als Schwenkachse des Bremsbügels (5) bzw. der beiden Bremsdorne (5') dienen und die in den Längsschlitzen (2c-2"c) des Gehäuses (2, 2") gelagert sind.

2. Skibremse nach Anspruch 1, dadurch gekennzeichnet, daß die Längsschlitze (2'c) für den Bremsbügel (5) abgewinkelt ausgebildet sind, wobei der der Schwenkachse (4) des Pedals (3) benachbarte Abschnitt (2'd) der Längsschlitze (2'c) zur Oberseite des Gehäuses (2') hin verläuft (Fig. 3).

3. Skibremse nach Anspruch 1, bei der das Pedal (3') im Bereich seines in der Bremsstellung vom Gehäuse (2") entfernten Endes eine Bohrung (3'b) aufweist, dadurch gekennzeichnet, daß sich diese Bohrung (3'b) gegen die vertikale Längsmittelebene der Skibremse (1"') hin konisch erweitert, und daß in dieser Bohrung (3'b) die Endabschnitte (5'a) der beiden Bremsdorne (5') schwenkbeweglich gelagert und jeweils in Richtung ihrer Achse verschiebbar sind (Fig. 4-7).

4. Skibremse nach den Ansprüchen 1 und 3, dadurch gekennzeichnet, daß die die Schwenkachse bildenden Abschnitte (5'c) der Bremsdorne (5') in Aufnahmebohrungen (6'c) von Gleitsteinen (6') gelagert sind, die in den Längsschlitzen (2"c) des Gehäuses (2") gleitbeweglich geführt sind, und daß die Aufnahmebohrungen (6'c) der Gleitsteine (6') sich nach außen hin trichterförmig erweitern (Fig. 4-7).

5. Skibremse nach Anspruch 4, dadurch gekennzeichnet, daß zum Verschwenken der beiden Bremsdorne (5') in Richtung zur Längsachse der Skibremse (1 "') hin an der dem Pedal (3') genen- überliegenden Querwand des Gehäuses (2") ein Anschlagkörper (12) angeordnet ist, der zwei Schultern (12a) besitzt, an denen sich die Endbereiche der als Schwenkachsen dienenden Abschnitte (5'c) der Bremsdorne (5') beim Niedertreten des Pedals (3') abstützen (Fig. 5 und 7).

6. Skibremse nach den Ansprüchen 1 und 4, dadurch gekennzeichnet, daß die den Bremsdorn (5') beaufschlagende Schraubenfeder (7) am Gleitstein (6, 6') angreift (Fig. 1, 4, 6 und 7).

7. Skibremse nach Anspruch 4 oder 5, dadurch gekennzeichnet, daß die Gleitsteine (6') gegen die vertikale Längsmittelebene der Skibremse (1"') gerichtete Arme (10) tragen, durch welche die Bremsdorne (5') in einer Ebene im wesentlichen parallel zum Boden des Gehäuses (2") geführt sind, und daß auf den Armen (10) vertikal verlaufende Bolzen (11) befestigt sind, die ein Abgleiten der die Schwenkachsen bildenden Abschnitte (5'c) der Bremsdorne (5') von den Schultern (12a) des Anschlagkörpers (12) verhindern (Fig. 4-7).

## Revendications

1. Frein pour ski (1-1"') présentant un boîtier (2-2") qui est ouvert vers le haut, doit être fixé sur un ski et dans lequel une pédale (3,3') est montée pivotante, sur un axe (4) s'étendant à angle droit par rapport à l'axe longitudinal du frein pour ski (1-1 "'), pédale sur laquelle un étrier de freinage (5) constitué d'un fil à coudes multiples, ou bien deux éperons de freinage coudés (5'), est/sont articulé(s) par l'une de ses/leurs régions, le boîtier (2, 2") renfermant deux ressorts (7, 7') par l'inter- médiare desquels l'étrier de freinage (5) ou les deux éperons de freinage (5') peut/peuvent être amené(s) à la position de freinage, des fentes oblongues (2c-2"c) étant pratiquées, dans les parois latérales longitudinales du boîtier (2-2"), en vue du guidage coulissant des tronçons considérés (5c, 5'c) de l'étrier de freinage (5) ou des éperons de freinage (5'), servant d'axes de pivotement, caractérisé par le fait que des ressorts hélicoïdaux (7, 7'), prévus en tant que ressorts, viennent directement en prise, sur l'étrier (5), avec les régions (5c) parallèles à la région centrale (5a), respectivement, sur les deux éperons de freinage (5'), avec les tronçons (5'c) parallèles à l'axe (4) de la pédale (3,3'), qui servent d'axe de pivotement respectif de l'étrier de freinage (5) ou des deux éperons de freinage (5'), et sont monté(e)s dans les fentes oblongues (2c-2"c) du boîtier (2, 2").

2. Frein pour ski, selon la revendication 1, caractérisé par le fait que les fentes oblongues (2'c) destinées à l'étrier de freinage (5) sont de réalisation coudée, le tronçon (2'd) des fentes oblongues (2'c), qui est voisin de l'axe de pivotement (4) de la pédale (3), s'étendant en direction de la face supérieure du boîtier (2') (figure 3).

3. Frein pour ski, selon la revendication 1, dans lequel la pédale (3') présente un perçage (3'b) au voisinage de son extrémité éloignée du boîtier (2") dans la position de freinage, caractérisé par le fait que ce perçage (3'b) s'élargit coniquement en direction du plan médian longitudinal vertical du frein pour ski (1"'); et par le fait que les tronçons extrêmes (5'a) des deux éperons de freinage (5') sont montés pivotants dans ce perçage (3'b), et peuvent respectivement coulisser dans la direction de leur axe (figures 4-7).

4. Frein pour ski, selon la revendications 1 et 3, caractérisé par le fait que les tronçons (5'c) des éperons de freinage (5'), qui forment l'axe de pivotement, sont montés dans des logements (6'c) de patins coulissants (6') guidés, avec faculté de coulissement, dans les fentes oblongues (2"c) du boîtier (2"); et par le fait que les logements (6'c) des patins coulissants (6') s'évasent vers l'extérieur en forme d'entonnoir (figures 4-7).

5. Frein pour ski, selon la revendication 4, caractérisé par le fait qu'une pièce de butée (12) est disposée sur la paroi transversale du boîtier (2") opposée à la pédale (3'), en vue de faire pivoter les deux éperons de freinage (5') en direction de l'axe longitudinal du frein pour ski (1 "'), pièce qui possède deux épaulements (12a) contre lesquels, lors de l'enfoncement de la pédale (3'), prennent appui les régions extrêmes des tronçons (5'c) des éperons de freinage (5'), faisant fonction d'axes de pivotement (figures 5 et 7).

6. Frein pour ski, selon les revendications 1 et 4, caractérisé par le fait que le ressort hélicoïdal (7) agissant sur l'éperon de freinage (5') vient en prise avec le patin coulissant (6, 6') (figures 1, 4, 6 et 7).

7. Frein pour ski, selon la revendication 4 ou 5, caractérisé par le fait que les patins coulissants (6') portent des bras (10) qui sont dirigés vers le plan médian longitudinal vertical du frein pour ski (1 "'), et par l'intermédiare desquels les éperons -de freinage (5') sont guidés dans un plan substantiellement parallèle au fond du boîtier (2"); et par le fait que des tétons (11), fixés sur les bras (10) et s'étendant verticalement, empêchent les tronçons (5'c) des.éperons de freinage (5'), qui forment les axes de pivotement, de riper par glissement à l'écart des épaulements (12a) de la pièce de butée (12) (figures 4-7).

## Claims

1. A ski brake (1-1"') comprising an open-top housing (2-2''') adapted to be mounted on a ski, a pedal (3,3') pivotally mounted therein on a shaft (4) extending at right angles to the longitudinal axis of the ski brake (1-1'''), a multiple-throw wire brake shackle (5) or a pair of crank-shaped brake spurs (5') pivotally mounted on said pedal with a respective portion, or portions, thereof, and a pair of springs (7, 7') provided in said housing and operable to urge said brake shackle (5) or said pair of brake spurs (5'), respectively, towards the braking position, the longitudinal sidewalls of said housing (2―2'") being formed with longitudinal slots (2c-2"c) for slidably guiding said portions (5c, 5'c) of said brake shackle (5) or said brake spurs (5'), respectively, said portions (5c, 5'c) acting as the pivot axis of the respective members, characterized in that said springs are provided in the form of helical springs (7, 7') acting directly on said portions (5c) of said shackle (5) extending parallel to its central section (5a), or on said portions (5'c), respectively, of said brake spurs (5') extending parallel to said shaft (4) of said pedal (3, 3'), said portions (5c, 5'c) acting as the pivot axis of said brake shackle (5) or said pair of brake spurs (5'), respectively, and being mounted in said longitudinal slots (2c-2"c) of said housing (2, 2").

2. A ski brake according to claim 1, characterized in that said longitudinal slots (2'c) for guiding said brake shackle (5) are of an angled configuration, the section (2'd) of said longitudinal slots (2'c) located adjacent said pivot shaft (4) of said pedal (3) extending towards the upper side of said housing (2') (fig. 3).

3. A ski brake according to claim 1, wherein said pedal (3') is formed with a bore (3'b) adjacent its end spaced from said housing (2") in the braking position, characterized in that said bore (3'b) is conically flared in the direction towards the vertical longitudinal center plane of said ski brake (1 "'), and that the end portions (5'a) of said pair of brake spurs (5') are mounted in said bore (3'b) for pivotal movement and displacement in the direction of their respective axis (figs. 4-7).

4. A ski brake according to claims 1 and 3, characterized in that said portions (5'c) of said brake spurs (5') acting as said pivot axis are mounted in bearing bores (6'c) of slide blocks (6'c) slidably guided in said longitudinal slots (2"c) of said housing (2"), said bearing bores (6'c) of said slide blocks (6') being of outwards diverging funnel-shaped configuration (figs. 4-7).

5. A ski brake according to claim 4, characterized in that for pivoting said pair of brake spurs (5') in the direction towards the longitudinal axis of the ski brake (1"'), a stop member (12) is disposed on. the end wall of said housing (2") extending opposite said pedal (3'), said stop member having two shoulders (12a) on which the end sections of said pivot axis-forming portions (5'c) of said brake spurs (5') are supported as said pedal (3') is being depressed (figs. 5 and 7).

6. A ski brake according to claims 1 and 4, characterized in that said helical spring (7) for biasing said brake spur (5') is arranged to act on said slide block (6, 6') (figs. 1, 4, 6 and 7).

7. A ski brake according to claim 4 or 5, characterized in that said slide blocks (6') are provided with arms -(10) directed towards the vertical longitudinal center plane of the ski brake (1"') and effective to guide said brake spurs (5') in a plane extending substantially parallel to the bottom of said housing (2"), said arms (10) carrying vertically projecting bolts (11) for preventing said pivot axis-forming portions (5'c) of said brake spurs (5') from slipping off said shoulders (12a) of said stop member (12) (figs. 4-7).
